# EUROPÄISCHE PATENTSCHRIFT

(11) **EP 0 078 396 B1**
(45) Veröffentlichungstag und Bekanntmachung des Hinweises auf die Patenterteilung: **19.04.1989**
(21) Anmeldenummer: 82108735.0
(22) Anmeldetag: 21.09.1982
(51) Int. Cl.: B01F 13/02, B28C 5/06, B65G 69/06, B65D 88/72

(54) **Verfahren zum Betrieb eines Durchlaufmischsilos**
Process for the operation of a straight-through mixing silo
Procédé d'exploitation d'un silo de mélange de passage

(30) Priorität: 02.11.1981 DE 3143387
(43) Veröffentlichungstag der Anmeldung: 11.05.1983
(73) Patentinhaber: KRUPP POLYSIUS AG, 59269 Beckum (DE)
(72) Erfinder: Balzau, Gerhard, D-4720 Beckum (DE); Kompa, Günter, D-4780 Lippstadt (DE); Schaberg, Frank, Dr.-Ing., D-4740 Oelde (DE); Steinmann, Manfred, D-4720 Beckum (DE); Kucharski, Helmut, D-4720 Beckum (DE)
(74) Vertreter: Tetzner, Volkmar, Dr.-Ing. Dr. jur.

(56) Entgegenhaltungen:
- EP-A- 0 001 422
- EP-A- 0 030 362
- AT-B- 213 855
- DE-A- 2 517 482

## Beschreibung

Die Erfindung betrifft ein Verfahren zum Betrieb eines für Feingutbestimmten Durchlaufmischsilos mit einer großvolumigen Silozelle, deren Boden mehrere sektorförmige Zonen aufweist, denen in zeitlicher Folge Auflockerungsluft von einem Gebläse zugeführt wird.

Bei den hier in Frage kommenden Durchlaufmischsilos handelt es sich um solche mit verhältnismäßig großem Durchmesser und großer Höhe, so daß dort große Feingutmengen aufgenommen und gemischt werden können, wie es beispielsweise für die Mischung und Homogenisierung von Zement bzw. Zementrohmehl oder bei ähnlich beschaffenem feinkörnigen oder staubförmigen Gut erforderlich ist.

Aus EP-A- 0 030 362 ist beispielsweise ein Verfahren der oben erwähnten Art bekannt, bei dem der Siloboden in eine Anzahl von einzelnen Belüftungssektoren oder -Abschnitten unterteilt ist, von denen abwechselnd der Reihe nach jeweils wenigstens einer von unten her mit Auflockerungsluft beaufschlagt wird, so daß das darüber befindliche Gut in einen fließfähigen Zustand gebracht und dabei mehrere übereinander lagernde Gutschichten miteinander vermischt und dann ausgetragen werden. Im Prinzip ähnlich arbeitet auch ein Mischsilo, der mit einem Behälterboden gemäß EP-A- 0 001 422 ausgestattet ist, bei dem der Boden einer zentralen Gutauslaufzone tiefer angeordnet ist als der Boden von Förderrinnen für den Gutabzug aus dem Hauptsiloraum.

Es ist auch bereits ein Verfahren vorgeschlagen worden (vgl. z. B. AT-B- 213 855), bei dem die Auflockerungsluft in den jeweils aktiven Bodensektor pulsierend zugeführt werden kann. In diesem Falle werden jedoch beispielsweise jeweils über einen ersten Kompressor drei Bodenquadranten nur mit so viel Druckluft beaufschlagt, daß das auf ihnen lagernde Gut nur belüftet (aber nicht fluidisiert) wird, während über einen zweiten Kompressor dem jeweils vierten Quadranten des Bodens Druckluft in einer solchen Menge zugeführt wird, daß das darüber befindliche Gut fluidisiert bzw. aufgelockert wird und in einen Wirbelzustand gerät, wobei die pulsierende Druckluftzufuhr relativ kurz bemessen ist, so daß im Gut durchgehende, etwa lotrechte Kanäle entstehen, worauf die Druckluftzufuhr wieder abgeschaltet bzw. unterbrochen wird. Es werden hierbei sowohl die drei nur belüfteten Quadranten als auch der gerade mit Auflockerungsluft (pulsierend) versorgte Quadrant des Silobodens nahezu auf ihrer ganzen Fläche mit Druckluft beaufschlagt, d. h. es sind entsprechend große Luftmengen erforderlich, wobei sowohl für die einfache Belüftung als auch für die pulsierende Luftzuführung entsprechend aufwendige Steuerungen für die Luftmengen, insbesondere aufwendige Impulssteuereinrichtungen (für die großen Luftmengen) erforderlich sind.

Aus der Praxis ist es außerdem noch bekannt, Feingut in verhältnismäßig kleinen Mischbehältern bevorzugt diskontinuierlich dadurch zu mischen bzw. das Mischen dadurch zu unterstützen, daß in das im Behälter befindliche Gut impulsartig Luftstöße mit Hilfe einzelner Düsen oder dergleichen eingeführt werden. In DE-A- 2 517 482 ist außerdem ein Behälter zum Mischen von fließfähigen Feststoffen beschrieben, der einen konischen Boden (ohne eingebaute Auflockerungseinrichtungen) ein darunter angeordnetes Fördergefäß, ein zentral und vertikal angeordnetes Rückförderrohr sowie um letzteres in verschiedenen Höhenlagen angeordnete Fallrohre mit Gutabzugsöffnungen enthält. Das zu mischende Gut wird hier im Mischbehälter, im Fördergefäß und im zentralen Rückförderrohr mit Luftunterstützung (pneumatisch) umgewälzt, wozu ein Fördergebläse vorgesehen ist. Mit Hilfe einer zweiten, unabhängigen Druckluftquelle können darüber hinaus pneumatische Schaltorgane, zum Druckausgleich dienende Verschlußelemente sowie weitere Schaltelemente versorgt werden. Diese bekannten Ausführungen (für verhältnismäßig kleine Mischbehälter) haben sich jedoch für den Betrieb von großen Durchlaufmischsilos der eingangs erläuterten Art als nicht brauchbar erwiesen.

Der Erfindung liegt daher die Aufgabe zugrunde, ein Verfahren der eingangs genannten Art zu schaffen, das sich insbesondere zum Betrieb eines als Großraumsilo ausgeführten Durchlaufmischsilos eignet und sich dabei durch seine zuverlässige Mischarbeit mit verhältnismäßig kleinen benötigten Luftmengen auszeichnet.

Diese Aufgabe wird erfindungsgemäß dadurch gelöst, daß
a) einzelnen Teilbereichen wenigstens einer gerade mit Auflockerungsluft aktiv belüfteten Bodenzone in Zeitintervallen von einem Druckluftspeicher Zusatzluft mit einem gegenüber dem Druck der Auflockerungsluft erhöhten Druck zugeführt wird; und
b) die Zeitenintervalle für die Zufuhr von Zusatsluft so bemessen sind, daß innerhalb des ganzen Belüftungszeitraumes der gerade aktiv belüfteten Bodenzone nach dem stoßweisen Zuführen der Zusatzluft noch genügend Zeit bleibt, um den Druckluftspeicher wieder aufzuladen.

Bei diesem erfindungsgemäßen Verfahren kann die Zufuhr von Auflockerungsluft zu den einzelnen Bodenzonen des Durchlaufmischsilos weitgehend in gleicher Weise geschehen (in zeitlich wechselnder Folge), wie es von den herkömmlichen Verfahren bekannt ist. Durch die zusätzliche Zuführung von Zusatzluft während bestimmter Zeitintervalle wird dann die Auflockerung des Gutes bzw. der Gutsäule über den jeweiligen Zuführungsbereich besonders stark intensiviert, d. h. während dieser kurzzeitigen, zusätzlichen Belüftung der jeweiligen Bodenzone wird die aus dem Luftspeicher kommende Zusatzluft praktisch durch den gesamten Abschnitt der Gutsäule nach oben gedrückt werden. Bei diesem Vorgang tritt eine verstärkte Gutvermischung der verschiedenen Gutschichten in der Materialsäule ein, so daß ein gegenüber bekannten Verfahren stark verbesserter Mischeffekt des gesamten Siloinhaltes erreicht wird. Bei diesem erfindungsgemäßen Verfahren wird also die übliche Auflockerungsarbeit in den einzelnen Bodenzonen noch kurzzeitig durch ein gewissermaßen stoßweises Zuführen von Zusatzluft überlagert. Durch dieses erfindungsgemäße Vorgehen ist es möglich, einerseits die Auflockerungsluftmenge auf ein Mindestmaß zu beschränken, und andererseits braucht auch nur eine verhältnismäßig kleine Luftmenge als Zusatzluft den entsprechenden Bodenzonen zugeführt zu werden.

In vorteilhafter Weise kan das Verhältnis des Auflockerungsluftdruckes zum Druck der Zusatzluft zwischen etwa 1 : 5 und 1 : 10 gewähtl werden, wobei der Druck der Zusatzluft in Abhängigkeit von der Höhe der im Silo befindlichen Gutsäule etwa zwischen 4 und 8 bar, vorzugsweise bei etwa 6 bar, liegt.

Es sei an dieser Stelle auch gesagt, daß sich selbstverständlich auch das Verhältnis von Auflockerungsluftmenge zu Zusatzluftmenge nach der gewünschten Auflockerungs- und Mischarbeit richten wird, die wiederum vor allem von der Größe des Silodurchmessers und der Beschaffenheit des eingelagerten Gutes abhängt.

In vorteilhafter Weise kann man erfindungsgemäß so vorgehen, daß die Zuführung der Auflockerungsluft zu den etwa kreissektorförmigen Bodenzonen jeweils in gleichen Perioden weitergeschaltet wird und daß innerhalb jeder dieser Perioden die Zusatzluft zugeführt und deren Luftspeicher wieder aufgeladen wird. Stellt man sich dementsprechend vor, daß jede jeweils aktive Bodenzone ca. 6 bis 10 Minuten lang mit Auflockerungsluft in üblicher Weise beaufschlagt wird, dann könnte z. B. zwei Minuten lang eine stoßweise Zuführung von Zusatzluft in diese Bodenzone vorgenommen werden, so daß nach diesem Zeitintervall der Zusatzluftzuführung noch ein Zeitraum von etwa 4 bis 8 Minuten zur Verfügung steht, um den Luftspeicher für die Zusatzluft mit einem - gesonderten - Gebläse wieder voll aufzuladen, bevor die nächstfolgende Bodenzone mit Auflockerungsluft beaufschlagt wird.

Ein zur Anwendung des erfindungsgemäßen Verfahrens geeigneter Durchlaufmischsilo enthält eine großvolumige Silozelle, wenigstens einen oberen Guteinlauf, einen zum Zentrum hin leicht geneigten Boden, der mehrere in zeitlicher Folge belüftete sektorförmige Zonen aufweist, die an ein Gebläse angeschlossene und von diesem mit Auflockerungsluft versorgte Belüftungskasten enthalten, ferner wenigstens einen im Zentrumsbereich des Bodens vorgesehenen Gutauslauf.

Erfindungsgemäß zeichnet sich dieser Durchlaufmischsilo dadurch aus, daß
a) in den einzelnen Bodenzonen neben den mit Auflockerungsluft gespeisten Belüftungskästen noch wenigstens ein an einen Druckluftspeicher angeschlossener, zusätzlicher Belüftungskasten vorgesehen ist und
b) der in Zeitenintervallen stoßweise über den zusätzlichen Belüftungskasten entleerbare Druckluftspeicher über ein gesondertes Ladegebläse innerhalb des Belüftungszeitraumes der gerade belüfteten Bodenzone wieder aufladbar ist.

Weitere Einzelheiten der Erfindung ergeben sich aus den übrigen Unteransprüchen sowie aus der folgenden Beschreibung zweier in der Zeichnung veranschaulichter Ausführungsbeispiele. In der weitgehend schematisch gehaltenen Zeichnung zeigen
Fig. 1 einen Vertikalschnitt durch eine erste Ausführungsform eines Durchlaufmischsilos;
Fig. 2 eine Querschnittsansicht des in Fig. 1 gezeigten Silos (entsprechend Schnittlinie 11 - II in Fig. 1);
Fig. 3 eine perspektivische Teil-Vertikalschnittansicht durch eine zweite Ausführungsform des Durchlaufmischsilos (Schnittführung etwa entlang der Linie 111 - 111 in Fig. 4);
Fig. 4 einen Querschnitt durch den Silo gemäß Fig. 3, als Teilaufsicht auf den Siloboden.

In der in den Fig. 1 und 2 gezeigten ersten Ausführungsform besitzt der Durchlaufmischsilo 1 einen Kreisquerschnitt. Sein Innendurchmesser D kann 25 m und mehr betragen, während seine lichte Höhe H 50 m und mehr messen kann, so daß in seinem Innern in jedem Fall eine großvolumige Silozelle 2 für die Aufnahme von Feingut 3 vorhanden ist, das die Silozelle 2 im allgemeinen nicht bis ganz unter die Silodecke 4 füllt, sondern nur mit einer Guthöhe H₉, wodurch über der Gutsäule ein ausreichender Freiraum zum Entspannen der Auflockerungsluft verbleibt, die in nicht näher veranschaulichter Weise etwa über ein Filter abgeführt werden kann.

In der Silodecke 4 befindet sich zumindest ein Guteinlauf 5, vorzugsweise aber mehrere solcher gleichmäßig verteilter Guteinläufe 5, über die das zu mischende Gut über mehrere Stellen verteilt zugeführt werden kann.

Das untere Ende des Silos 1 und somit den unteren Abschluß der Silozelle 2 bildet ein Boden 6, der zunächst einmal in üblicher Weise zum Zentrum hin leicht geneigt und daher in Form eines flachen Trichters ausgebildet ist. Über den Umfang dieses Silobodens 6 ist eine Vielzahl von radialen pneumatischen Austragsrinnen 7 gleichmäßig verteilt angeordnet, die vorzugsweise auf einigen Abschnitten ihrer Länge abgedeckt sind und dadurch nur mehrere Gutzulauföffnungen 8 aufweisen (im Beispiel der Fig. 2 besitzt jede Austragsrinne vier Gutzulauföffnungen).

Zwischen zwei in Umfangsrichtung jeweils einander benachbarten Austragsrinnen 7 sind in der Fläche des Bodens 6 verschiedene Belüftungskästen 9 bzw. 10 angeordnet, die übliche, luftdurchlässige Abdeckungen aufweisen und denen in noch näher zu erläuternder Weise Luft von unten her zugeführt wird, um die Mischwirkung und das Austragen des Gutes zu unterstützen.

Im Zentrumsbereich des Bodens 6 befinden sich bei diesem Ausführungsbeispiel (Fig. 1 und 2) zwei Gutausläufe 11 in einem zentralen, kreisförmigen Bodenteil 12, der gegenüber dem übrigen Siloboden 6 deutlich tiefer angeordnet und durch eine flach-kegelförmige Haube 13 abgedeckt ist. Auf diese Weise wird eine besondere zentrale Entleerungskammer 14 gebildet, die in ihrem oberen Teil von den strahlenförmig im Boden 6 angeordneten Austragsrinnen 7 gespeist werden, deren innere Enden bis unter die Abdeckhaube 13 reichen und in die Entleerungskammer 14 ausmünden. Der die beiden Gutausläufe 11 enthaltende, zentrale Bodenteil 12 (in der Kammer 14) besitzt gleichmäßig verteilte Belüftungskästen 15, über die während des Betriebes des Silos 1 ständig gleichmäßig Auflockerungsluft zugeführt wird.

Die Austragsrinnen 7, die Belüftungskästen 9 im Bereich zwischen den Austragsrinnen 7 sowie die im zentralen Bodenteil 12 angeordneten Belüftungskästen 15 können - wie allgemein üblich - durch ein gemeinsames Gebläse 16 in der erforderlichen Weise mit Auflockerungsluft beaufschlagt werden, wie es zum Teil noch näher erläutert wird.

Es sei - insbesondere unter Bezugnahme auf Fig. 2 - darauf hingewiesen, daß bei diesem Ausführungsbeispiel die im Siloboden 6 angeordneten Belüftungskästen 9 und 10 vorzugsweise eine schmale, längliche Form besitzen, wobei die Belüftungskästen 9 eine größere radiale Länge aufweisen als die Belüftungskästen 10 (gemäß Fig. 2 sind die Belüftungskästen 9 annähernd doppelt so lang wie die Belüftungskästen 10) und wobei alle Belüftungskästen 9, 10 radial ausgerichtet sind, mit ihrem äußeren Ende etwa im Bereich der Siloaußenwand 17 liegen und sich nur über einen Teil der radialen Bodenabmessung erstrecken. Die Belüftungskästen 9 und 10 liegen somit jeweils in einem gedachten äußeren Ringabschnitt des Silosbodens 6 und sind dabei in der Weise gleichmäßig verteilt auf dem Siloboden 6 angeordnet, daß je ein Belüftungskasten 9 und ein Belüftungskasten 10 sich im Bereich der Längsseiten einer zugehörigen Austragsrinne 7 einander gegenüberliegen, wobei sie parallel zu dieser Austragsrinne 7 angeordnet sind.

Bei diesem ersten Ausführungsbeispiel sind die radial längeren Belüftungskästen 9 jeweils für die Zuführung der üblichen Auflockerungsluft vom Gebläse 16 her bestimmt.

Hinsichtlich der Zuführung von Auflockerungsluft (vom Gebläse 16) sei bereits an dieser Stelle darauf hingewiesen, daß der Siloboden 6 in bekannter Weise in eine Anzahl von Belüftungszonen aufgeteilt ist, denen die Auflockerungsluft in zeitlicher Folge vom Gebläse 16 zugeführt wird. Eine nicht näher veranschaulichte, übliche Steuereinrichtung sorgt dafür, daß die Belüftung der einzelnen Bodenzonen im gleichmäßigen Takt in Umfangsrichtung weitergeschaltet wird. Im vorliegenden Beispiel sei angenommen, daß jede dieser kreissektorförmigen Bodenzonen - wie durch Schraffuren bei 18, 18a angedeutet - zwei pneumatische Austragsrinnen 7 mit den zugehörigen Belüftungskästen 9 und 10 umfaßt, wobei es hier vorgezogen wird, in jedem aktiven Belüftungszeitraum jeweils zwei sich am Siloboden 6 diametral gegenüberliegende Bodenzonen 18, 18a (wie angedeutet in Fig. 2) gleichzeitig mit Auflockerungsluft zu beaufschlagen, während der zentrale Bodenteil 12 immer ständig gleichmäßig mit Auflockerungsluft gespeist wird.

Eine besondere Aufgabe haben bei diesem Durchlaufmischsilo 1 die neben den mit Auflockerungsluft gespeisten Belüftungskästen 9 angeordneten Belüftungskästen 10. Diese Belüftungskästen 10 sind nicht an das Gebläse 16, sondern an einen eigenen Druckluft- Speicherkessel 19 angeschlossen, dem ein gesondertes Ladegebläse 20 zugeordnet ist. Mit Hilfe dieses Druckluft-Speicherkessels 19 wird dem jeweils aktiv mit Auflockerungsluft beaufschlagten Bodenzonen 18, 18a über die Belüftungskästen 10 während bestimmter Zeitintervalle Zusatzluft zugeführt. Jedes Zeitintervall für die Zufuhr von Zusatzluft ist dabei so bemessen, daß innerhalb des ganzen Belüftungszeitraumes, in dem jede Bodenzone 18, 18a mit Auflockerungsluft beaufschlagt wird, nach dem stoßweisen Zuführen der Zusatzluft noch genügend Zeit bleibt, um den Druckluft- Speicherkessel 19 durch das Ladegebläse 20 wieder aufzuladen. Dies bedeutet also, daß im Beispiel der Fig. 1 und 2 zwei sich am Siloboden 6 diametral gegenüberliegende Zonen (18, 18a) gleichzeitig mit Auflockerungsluft und dabei jeweils kurzzeitig mit Zusatzluft stoßweise beaufschlagt werden, während der zentrale Bodenteil 12 ständig mit Auflockerungsluft gespeist wird, wobei die Auflockerungsluft für die Belüftungskästen 10 und 15 sowie die Förderluft für die Austragsrinnen 7 vom Gebläse 16 erzeugt wird, während die Zusatzluft über die Belüftungskästen 10 aus dem Druckluft- Speicherkessel 19 zugeführt wird.

Zur Ausbildung der Auflockerungsluft-Belüftungskästen 9 und der Zusatzluft-Belüftungskästen 10 sei darauf hingewiesen, daß deren Länge vorzugsweise von der Gutbeschaffenheit und/oder dem Silodurchmesser D abhängt. Während in der Darstellung der Fig. 2 davon ausgegangen wird, daß relativ leicht fluidisierbares und mischbares Feingut aufgelockert und dabei gemischt werden soll, so daß nur verhältnismäßig kurze Zusatzluft-Belüftungskästen 10 erforderlich und demgegenüber relativ lange Auflockerungsluft-Belüftungskästen 9 vorgesehen sind, kann auch ein umgekehrtes Längenverhältnis von Auflockerungsluft-Belüftungskästen zu Zusatzluft-Belüftungskästen gewählt werden, vor allem dann, wenn besonders schwer mischbares Feingut behandelt werden soll.

Aus den vorstehenden Erläuterungen dürfte die Verfahrensweise, in der Feingut 3 im Durchlaufmischsilo 1 gemischt wird, bereits weitgehend verständlich sein. Während eines Zeitabschnittes, in dem vom Gebläse 16 Auflockerungsluft zu den gerade aktiven Bodenzonen 18, 18a für die übliche Auflockerung mit relativ geringem Druck zugeführt wird, wird dann während eines bestimmten Zeitintervalls (z. B. während etwa zwei Minuten) der Druckluft- Speicherkessel 19, in dem ein Druck von etwa 4 bis 8 bar, vorzugsweise von etwa 6 bar herrscht, stoßweise über die Belüftungskästen 10 der Bodenzonen 18, 18a entleert. Mit Hilfe dieser kurzzeitig und stoßweise zugeführten Zusatzluft wird nahezu der gesamte Abschnitt der über den Bodenzonen 18, 18a liegenden Gutsäule (über ihre ganze Höhe H ) aufgelockert, so daß eine stark intensivierte Gutvermischung der verschiedenen Gutschichten erreicht wird. Das so aufgelockerte und vermischte Gut im Bereich über den jeweils aktiven Bodenzonen wird dann mit Hilfe der Austragsrinnen 7 der zentralen Entleerungskammer 14 zugeführt, in der noch eine gewisse Nachmischung stattfinden kann, bevor das Gut durch die Gutausläufe 11 abgezogen wird. Es leuchtet ein, daß durch diese Art der kurzzeitigen, stoßweisen Zuführung von Zusatzluft nicht nur der Auflockerungs- und Mischeffekt in den jeweils aktiven Bodenzonen - im Vergleich zu bekannten Verfahren - verbessert werden kann, sondern daß bei diesem Durchlaufmischsilo auch mit einem gegenüber bekannten Ausführungen verringerten Auflockerungsluftbedarf gearbeitet werden kann, wobei zu beachten ist, daß über den Druckluftspeicherkessel 19 nur verhältnismäßig kleine Luftmengen als Zusatzluft benötigt werden.

Anhand der Fig. 3 und 4 sei eine zweite Ausführungsform des Durchlaufmischsilos (hier mit 21 bezeichnet) erläutert. Der wesentliche Unterschied dieses zweiten Ausführungsbeispieles gegenüber dem ersten ist vor allem in der Ausbildung des Silobodens 22 zu sehen.

Betrachtet man vor allem die Fig. 3, dann erkennt man dort besonders ausgeprägte Bodenzonen 23, die - im Grundriß gesehen - wiederum etwa kreissektorförmig ausgebildet sind. Jede Bodenzone 23 enthält eine Austragsrinne 24, die entsprechend dem ersten Ausführungsbeispiel ausgebildet sein kann und jeweils radial vom Bereich der Siloaußenwand 21 a bis in eine zentrale Entleerungskammer 25 verläuft, in die sie ausmündet. Der Boden 26 dieser Entleerungskammer liegt in diesem Falle nur geringfügig tiefer als die inneren Unterkanten 24a der Austragsrinnen 24, wobei dieser Boden 26 wiederum zwei Gutausläufe 27 enthält und mit gesonderten Belüftungskästen 28 abgedeckt ist. Jede Bodenzone 23 besitzt zumindest neben der einen Längsseite der Austragsrinne 24 eine sowohl in Siloumfangsrichtung als auch in radialer Richtung geneigte Schrägfläche 29, in die mehrere Belüftungskästen 30 und 31 eingelassen sind, die in noch näher zu erläuternder Weise von unten her mit Luft beaufschlagt werden. Bei den radial inneren Belüftungskästen 30 handelt es sich um solche, die mit Auflockerungsluft von einem - in diesem Beispiel nicht näher veranschaulichten - Gebläse versorgt werden, das auch - wie beim ersten Ausführungsbeispiel - die Austragsrinnen 34 und die Belüftungskästen 28 der Entleerungskammer 25 mit Auflockerungs- bzw. Förderluft versorgt. Bei den im radial äußeren Bereich jeder Bodenzone 23 bzw. jeder Schrägfläche 29 angeordneten Belüftungskästen 31 handelt es sich um solche, die mit Zusatzluft stoßweise und kurzzeitig beaufschlagt werden, die von einem in diesem Falle ebenfalls nicht näher veranschaulichten Druckluftspeicherkessel mit zugehörigem Ladegebläse herangeführt wird, und zwar in der gleichen Weise und Ausführung, wie es anhand des Ausführungsbeispieles gemäß Fig. 1 und 2 erläutert worden ist.

Betrachtet man vor allem die Darstellung gemäß Fig. 4, dann erkennt man, daß die Zusatzluft-Belüftungskästen 31 (und zwar jeweils drei Kästen in einer Bodenzone 23) alle wiederum in einem gedachten äußeren Ringabschnitt des Silobodens 22 verteilt angeordnet sind. Demgegenüber sind in diesem Falle die Auflockerungsluft-Belüftungskästen 30 (und zwar jeweils zwei Kästen in einer Bodenzone 23) in einem gedachten inneren Ringabschnitt des Silobodens 22 angeordnet. Während eines aktiven Belüftungszeitraumes werden auch bei diesem Ausführungsbeispiel bevorzugt jeweils zwei sich diametral gegenüberliegende Bodenzonen 23 mit Auflockerungsluft beaufschlagt. Hierzu ist nur eine vergleichsweise geringe Auflockerungsluftmenge erforderlich, da die Gesamtfläche der Auflockerungsluft-Belüftungskästen 30 jeder Bodenzone 23 deutlich kleiner ist als die Gesamtfläche der Zusatzluft-Belüftungskästen 31 jeder Bodenzone. Durch diese Ausbildung und Anordnung der verschiedenen Belüftungskästen 30 und 31 sowie durch die Ausbildung der Schrägflächen 29 in jeder Bodenzone 23 ergibt sich eine besonders erhöhte Mischarbeit, wenn die Auflockerungsluft-Belüftungskästen 30 und die Zusatzluft-Belüftungskästen 31 in der weiter oben geschilderten Weise mit Auflockerungsluft und darüber hinaus kurzzeitig, stoßweise mit Zusatzluft beaufschlagt werden.

Im folgenden seien noch einige Beispiele für die Ausstattung und Betriebsweise des erfindungsgemäßen Durchlaufmischsilos wiedergegeben, die die obigen Angaben ergänzen:
I .Ein Durchlaufmischsilo gemäß den Fig. 1 und 2 besitzt bei einem Silodurchmesser D von 20 m eine Zusatzluft-Belüftungsfläche (Belüftungskästen 10) von etwa 2,6 m², wenn - wie in Fig. 2 veranschaulicht - die Belüftungskästen 10 nur eine relativ kurze Länge (im Vergleich zu den Belüftungskästen 9) aufweisen; soll dagegen schwer mischbares Feingut bearbeitet werden, dann werden entsprechend längere Zusatzluft-Belüftungskästen 10 vorgezogen, wobei deren Gesamtfläche etwa 5 m² betragen kann. Für die stoßweise zugeführte Zusatzluft wird eine Luftmenge von etwa 7,5 m³/min mit einem Überdruck im Druckluft-Speicherkessel 19 von etwa 6 bar verwendet.
11. Bei einem Durchlaufmischsilo gemäß den Fig. 3 und 4, dessen Durchmesser D ebenfalls 20 m beträgt, wird eine Gesamtfläche der Zusatzluft-Belüftungskästen 31 von etwa 4,3 m² vorgezogen; die Gesamtfläche der Auflockerungsluft-Belüftungskästen 30 beträgt 2,16 m², die der Entleerungskammer-Belüftungskästen 28 beträgt etwa 2,9 m², während für die Austragsrinnen 24 eine belüftbare Gesamtfläche von etwa 2,68 m² vorgesehen ist. Die Zusatzluftmenge kann hier gleich oder größer als bei I. gewählt werden. Der Druck in dem zugehörigen Druckluft- Speicherkessel beträgt jedoch unverändert etwa 6 bar.

Ganz allgemein sei zu diesen Daten gemäß I und II noch hinzugefügt, daß die Luftmengen sich mit dem Silodurchmesser ändern, während der Zusatzluft-Druck im allgemeinen unverändert bei vorzugsweise 6 bar beibehalten wird.
111. Im Sinne des Zuvorgesagten ist auch zu beachten, daß ein Silo mit einem Durchmesser von etwa 8 m eine Guthöhe (Hg) von etwa 24 m, dagegen ein Silo mit einem Durchmesser von etwa 25 m eine Guthöhe von etwa 50 m haben kann. Daran angepaßt werden dann auch die Luftmengen der Zusatzluft und der Auflockerungsluft, so daß bei einem Silodurchmesser von etwa 8 m die Zusatzluftmenge nur 2 m³/min und bei einem Silodurchmesser von 25 m die Zusatzluftmenge etwa 12 m³/min betragen kann (bei jeweils gleichem Druck im Speicherkessel von etwa 6 bar). Für die Zuführung von Auflockerungsluft haben sich folgende Werte als vorteilhaft erwiesen: wobei diese Auflockerungsluft (vom gemeinsamen Gebläse 16) mit einem Druck von etwa 0,6 bar zugeführt werden kann.
IV. Bei einem Durchlaufmischsilo in der Ausführungsform gemäß den Fig. 3 und 4 hat sich darüber hinaus folgendes Arbeitsbeispiel bei einem Silodurchmesser von 20 m und einer maximalen Guthöhe (Hg) von etwa 40 m als besonders günstig herausgestellt (vgl. auch Angaben gemäß Beispiel 11).

An Auflockerungsluftmengen wurden für die Austragsrinnen 6,7 m3/min (= 2,5 m3/min je m² Fläche), für die Auflockerungsluft-Belüftungskästen 1,1 m3/min (= 0,5 m³/min je m2 Fläche) benötigt, während für die stoßweise, kurzzeitige Zuführung von Zusatzluft über die Zusatzluft-Belüftungskästen 7,5 m³/min (bei etwa 1,74 m3/min je m² Fläche) benötigt wurden.

Hierbei war der Druckluft-Speicherkessel folgendermaßen ausgelegt:

Bei diesem Arbeitsbeispiel-betrug die Umschaltzeit für die aktive Belüftung jeder gerade aktiven Bodenzone etwa 6 min.

## Patentansprüche

1. Verfahren zum Betrieb eines für Feingut (3) bestimmten Durchlaufmischsilos (1) mit einer großvolumigen Silozelle (2) wie sie beispielsweise für die Mischung und Homogenisierung von Zement bzw. Zementrohmehl erforderlich ist, deren Boden (6) mehrere sektorförmige Zonen (23) aufweist, denen in zeitlicher Folge Auflockerungsluft von einem Gebläse (16) zugeführt wird,
gekennzeichnet durch folgende Merkmale:
a) einzelnen Teilbereichen (10, 30) wenigstens einer gerade mit Auflockerungsluft aktiv belüfteten Bodenzone (18, 18a) wird in Zeitintervallen von einem Druckluftspeicher (19) Zusatzluft mit einem gegenüber dem Druck der Auflockerungsluft erhöhten Druck zugeführt;
b) die Zeitintervalle für die Zufuhr von Zusatzluft sind so bemessen, daß innerhalb des ganzen Belüftungszeitraumes der gerade aktiv belüfteten Bodenzone (18, 18a) nach dem stoßweisen Zuführen der Zusatzluft noch genügend Zeit bleibt, um den Druckluftspeicher (19) wieder aufzuladen.

2. Verfahren nach Anspruch 1, dadurch gekennzeichnet, daß das Verhältnis von Auflockerungsluftdruck zu Zusatzluftdruck zwischen 1 : 5 und 1 : 10 und der Druck der Zusatzluft in Abhängigkeit von der Höhe der im Silo befindlichen Gutsäule einen oberen Guteinlauf (5), zwischen 4 und 8 bar liegt.

3. Verfahren nach Anspruch 1, dadurch gekennzeichnet, daß die Zuführung von Auflockerungsluft zu den etwa kreissektorförmigen Bodenzonen jeweils in gleichen Perioden weitergeschaltet wird und innerhalb jeder dieser Perioden die Zusatzluft zugeführt und deren Luftspeicher wieder aufgeladen wird.

4. Verfahren nach Anspruch 3, dadurch gekennzeichnet, daß in an sich bekannter Weise jeweils zwei sich am Siloboden diametral gegenüberliegende Zonen gleichmäßig mit Auflockerungsluft und dabei jeweils kurzzeitig mit Zusatzluft stoßweise beaufschlagt werden, während eine zentrale, kreisförmige Auslaufzone des Bodens ständig mit Auflockerungsluft gespeist wird.

5. Durchlaufmischsilo, enthaltend eine 'großvolumige' Silozelle (2) wie sie beispielsweise für die Mischung und Homogenisierung von Zement bzw. Zementmehl erforderlich ist, wenigstens einen zum Zentrum hin leicht geneigten Boden (6), der mehrere in zeitlicher Folge belüftete sektorförmige Zonen (23) aufweist, die an ein Gebläse (16) angeschlossene und von diesem mit Auflockerungsluft versorgte Belüftungskästen (9, 30) enthalten, ferner wenigstens einen im Zentrumsbererich des Bodens (6) vorgesehenen Gutauslauf (11),
gekennzeichnet durch folgende Merkmale:
a) in den einzelnen Bodenzonen (23) ist neben den mit Auflockerungsluft gespeisten Belüftungskästen (9, 30) noch wenigstens ein an einen Druckluftspeicher (19) angeschlossener, zusätzlicher Belüftungskasten (10, 31) vorgesehen;
b) der in Zeitintervallen stoßweise über den zusätzlichen Belüftungskasten (10, 31) entleerbare Druckluftspeicher (19) ist über ein gesondertes Ladegebläse (20) innerhalb des Belüftungszeitraumes der gerade belüfteten Bodenzone (18, 18a) wieder aufladbar.

6. Durchlaufmischsilo nach Anspruch 5, dadurch gekennzeichnet, daß die an den Druckluftspeicher (19) angeschlossenen zusätzlichen Belüftungskästen (10,31) in einem gedachten äußeren Ringabschnitt des Silobodens (6, 22) gleichmäßig verteilt sind.

7. Durchlaufmischsilo nach Anspruch 6, dadurch gekennzeichnet, daß die mit Auflockerungsluft gespeisten Belüftungskästen (9) und die an den Druckluftspeicher (19) angeschlossenen zusätzlichen Belüftungskästen (10) im Bereich einander gegenüberliegender Längsseiten einer Austragsrinne (7) sowie parallel zu dieser Rinne angeordnet sind.

## Claims

1. Process for the operation of a straight through mixing silo (1) for fine material (3), said silo comprising a large-volume silo compartment (2) (as neccessary for instance for mixing and homogenizing of cement or cement raw meal), the base (6) comprising a plurality of sector shaped zones (23) to which aerating air is supplied by a fan (16) in chronological sequence,
characterised by the following features:
a) additional air is supplied by a compressed air storage tank (19) in time intervals to several parts (10, 30) of at least one base zone (18, 18a) which is just actively aerated by aerating air, said additional air being at a higher pressure than said aerating air,
b) the time intervals for the supply of additional air are dimensioned such that within the whole aerating period of the just actively aerated base zone (18, 18a) following to the shock-like supply of additional air there is still sufficient time for recharging the compressed air storage tank (19).

2. Process according claim 1, characterised in that the ratio of the pressure of the aerating air to the pressure of the additional air is between 1 : 5 and 1 : 10, the pressure of the additional air being between 4 and 8 bars as a function of the height of the column of material in the silo.

3. Process according claim 1, characterised in that the supply of aerating air can be switched over to each of the approximately circular shaped zones of the base in equal periods and within each of said periods the additional air is supplied and its air store is recharged.

4. Process according claim 3, characterised in that in a manner known per se two diametrically opposed zones on the silo base are evenly supplied with aerating air and briefly supplied with pulses of additional air, whilst a central circular outlet zone of the base is continuously supplied with aerating air.

5. Straight through mixing silo, comprising a large-volume silo compartment (2) (as required e.g. for mixing and homogenizing of cement or cement raw meal) at least one upper material inlet (5) a base (6) which is slightly inclined towards the center and has a plurality of sector- like zones (23) which are aerated in chronological sequence, are connected with a fan (16) and comprise air boxes (9, 30) to which aerating air is supplied by said fan, further comprising at least one material outlet (11) provided in the central region of the base (6),
characterised by the following features:
a) said several base zones (23) apart from said air boxes (9, 30) supplied with aerating air also comprise at least one additional air box (10, 31) which is connected to a compressed air storage tank (19);
b) said compressed air storage tank (19) which can be emptied in a pulse-like manner during time intervals via the additional air box (10, 31) can be recharged via a separate charging fan (20) within the aerating period of the just aerated base zone (18,18a).

6. Straight through mixing silo according claim 5, characterised in that the additional air boxes (10,31) which are connected to the compressed air storage tank (19) are evenly distributed in an outer annular section of the silo base (6, 22).

7. Straight through mixing silo according claim 6, characterised in that the air boxes (9) supplied with aerating air and the additional air boxes connected to the compressed air storage tank (19) are provided in the region of opposing long sides of a discharge channel (7) and parallel thereto.

## Revendications

1. Procédé d'exploitation d'un silo mélangeur continu (ou silo melangeur au passage) (1) destiné à une matière a granulométrie fine (3) (tel qu'exigé par exemple pour le mélange et l'homogénéisation de ciment ou de farine crue de ciment) et dont le fond (6) présente plusieurs zones (23) en forme de secteurs sur lesquelles une soufflante (16) dirige de l'air de désagrégation en séquences successives,
caractérisé par les particularités suivantes:
a) un réservoir d'air comprimé (19) dirige à certains intervalles de temps un complément d'air, dont la pression est supérieure à celle de l'air de désagrégation, sur des sections individuelles (10, 30) d'au moins une zone de fond (18, 18a) en cours de balayage actif par de l'air de désagrégation;
b) les intervalles de temps d'introduction du complément d'air sont calculés de manière que pendant la totalité de la période de ventilation de la zone du fond en cours de ventilation active (18, 18a), il subsiste encore suffisamment de temps, après l'introduction du brusque jet du complément d'air, pour recharger le réservoir d'air comprimé (19).

2. Procédé selon la revendication 1, caractérisé en ce que le rapport de la pression de l'air de désagrégation à celle du complément d'air est compris entre 1 : 5 et 1 : 10 et la pression du complément d'air est comprise entre 4 et 8 bars selon la hauteur de la colonne de matière se trouvant dans le silo.

3. Procédé selon la revendication 1, caractérisé en ce que l'introduction de l'air de désagrégation sur les zones du fond approximativement en forme de secteurs se poursuit pendant des périodes égales, l'introduction du complément d'air et la recharge du réservoir de ce dernier ayant lieu pendant chacune de ces périodes.

4. Procédé selon la revendication 3, caractérisé en ce que deux zones diamétralement opposées du fond sont balayées de manière connue par de l'air de désagrégation et également balayées brièvement par un violent jet d'un complément d'air, tandis qu'une zone centrale et circulaire d'évacuation du fond est alimentée en permanence en air de désagrégation.

5. Silo mélangeur continu (ou silo mélangeur au passage) comprenant un compartiment (2) de "grand volume" (tel que nécessaire par exemple pour le mélange et l'homogénéisation de ciment ou de farine crue de ciment), au moins une entrée supérieure de matière (5), un fond (6) légèrement incliné vers le fond et présentant plusieurs zones (23) en forme de secteurs qui sont balayées en séquences successives, qui sont raccordées à une soufflante (16) et qui englobent des caisses (9, 30) alimentées par cette dernière en air de désagrégation, ledit compartiment comprenant de plus au moins une décharge de matière (11) se trouvant dans la région du centre du fond (6),
caractérisé par les particularités suivantes:
a) les zones individuelles du fond (23) sont équipées, en plus des caisses (9, 30) alimentées en air de désagrégation, d'au moins une caisse supplémentaire (10, 31) de ventilation qui est raccordée à un réservoir d'air comprimé (19);
b) le réservoir d'air comprimé (19) destiné à être utilisé par intermittence à certains intervalles de temps et par l'intermédiaire des caisses supplémentaires de ventilation (10, 31) peut se recharger au moyen d'une soufflante particulière (20) pendant la période de ventilation de la zone du fond (18, 18a) qui est en cours de balayage.

6. Silo mélangeur continu selon la revendication 5, caractérise en ce que les caisses supplémentaires de ventilation (10,31) qui sont raccordées au réservoir d'air comprimé (19) sont régulièrement réparties dans un secteur annulaire imaginaire extérieur du fond (6, 22) du silo.

7. Silo mélangeur continu selon la revendication 6, caractérisé en ce que les caisses (9) alimentées en air de désagrégation et les caisses supplémentaires (10) raccordées au réservoir d'air comprimé (19) sont disposées à proximité des côtés longitudinaux opposés d'une goulotte de décharge (7) et parallèlement à cette dernière.
